# EUROPÄISCHE PATENTSCHRIFT

(11) **EP 2 837 061 B1**
(45) Veröffentlichungstag und Bekanntmachung des Hinweises auf die Patenterteilung: **07.07.2021**
(21) Anmeldenummer: 13717483.5
(22) Anmeldetag: 12.04.2013
(51) Int. Cl.: H01R 4/10, H01R 4/24

(54) **KONTAKTIERUNGSVORRICHTUNG ZUM ANBINDEN EINES ELEKTRISCHEN LEITERS**
CONTACTING DEVICE FOR CONNECTING AN ELECTRICAL CONDUCTOR
DISPOSITIF DE MISE EN CONTACT POUR CONNECTER UN CONDUCTEUR ÉLECTRIQUE

(30) Priorität: 12.04.2012 DE 102012103162
(43) Veröffentlichungstag der Anmeldung: 18.02.2015
(73) Patentinhaber: TDK Electronics AG, 81671 München (DE)
(72) Erfinder: SOM, Cem, 85604 Zorneding (DE); YANG, Gino, Zhuhai City Guangdong 519090 (CN); CAI, Park, Zhuhai City Guangdong 519090 (CN)
(74) Vertreter: Epping - Hermann - Fischer
(86) Internationale Anmeldenummer: PCT/EP2013/057703
(87) Internationale Veröffentlichungsnummer: WO 2013/153206

(56) Entgegenhaltungen:
- GB-A- 2 141 593
- JP-A- S5 792 762
- US-A- 5 759 061
- US-A- 5 911 593
- US-A- 6 142 817
- US-A1- 2010 035 484

## Beschreibung

Die Erfindung betrifft eine Kontaktierungsvorrichtung zum Anbinden eines elektrischen Leiters, einen Spulenkörper und ein induktives elektrisches Bauelement. Des Weiteren betrifft die Erfindung ein Verfahren zum Anbinden eines elektrischen Leiters an eine Kontaktierungsvorrichtung eines Spulenkörpers.

In elektronischen Schaltungen und bei elektronischen Bauelementen ist es oftmals erforderlich, elektrische Leiter an eine Kontaktierungsvorrichtung anzubinden. Zu derartigen elektronischen Bauelementen gehören induktive Bauteile, beispielsweise Spulenkörper, die mit einem elektrischen Leiter bewickelt sind. Zur Kontaktierung kann der Spulenkörper eine Kontaktierungsvorrichtung mit Kontaktelementen aufweisen. Die Kontaktelemente können beispielsweise Kontaktpins sein, mit denen ein induktives Bauelement, das den Spulenkörper enthält, mit weiteren Bauelementen einer elektronischen Schaltung verbunden werden kann. Kontaktierungsvorrichtungen aus dem Stand der Technik sind offenbart in der US6142817 A, der US5759061 A, der US2010/035484 A1, der US5911593 A und der JPS5792762 A.

Ein elektrischer Leiter, der auf dem Spulenkörper aufgewickelt ist, muss an die Kontaktierungsvorrichtung mit dem Kontaktpin angebunden werden. Ein derartiger elektrischer Leiter kann beispielsweise ein Litzendraht oder ein Lackdraht sein. Die Anbindung des elektrischen Leiters kann insbesondere schwierig werden, wenn der elektrische Leiter einen größeren Querschnitt als die äußeren Kontaktelemente/Kontaktpins des Spulenkörpers haben.

Es ist wünschenswert, eine Kontaktierungsvorrichtung zum Anbinden eines elektrischen Leiters anzugeben, mit der es ermöglicht wird, den elektrischen Leiter auf leicht zu handhabende Weise und zuverlässig an die Kontaktierungsvorrichtung anzubinden. Des Weiteren besteht ein Bedarf, einen Spulenkörper zum Bewickeln mit einem elektrischen Leiter anzugeben, bei dem ein elektrischer Leiter auf zuverlässige und leicht zu handhabende Weise an eine Kontaktierungsvorrichtung des Spulenkörpers angebunden werden kann. Des Weiteren soll ein induktives elektrisches Bauelement, insbesondere eine Spule oder ein Transformator, angegeben werden, bei dem ein elektrischer Leiter auf zuverlässige und einfach zu handhabende Weise an eine Kontaktierungsvorrichtung angebunden werden kann. Darüber hinaus soll ein Verfahren zum Anbinden eines elektrischen Leiters an eine Kontaktierungsvorrichtung eines Spulenkörpers angegeben werden.

Eine erfindungsgemäße Kontaktierungsvorrichtung zum Anbinden eines elektrischen Leiters ist im Patentanspruch 1 angegeben.

Gemäß der Erfindung umfasst eine Kontaktierungsvorrichtung zum Anbinden eines elektrischen Leiters einen Anschlusskontakt zum Fixieren des elektrischen Leiters an die Kontaktierungsvorrichtung, wobei der Anschlusskontakt eine Halterung aufweist. Die Halterung weist einen Aufnahmebereich zur Aufnahme des elektrischen Leiters auf. Die Halterung ist derart ausgebildet, dass der elektrische Leiter durch ein Einklemmen in die Halterung und ohne ein Verbiegen der Halterung an den Anschlusskontakt anschließbar ist. Der Aufnahmebereich weist eine Eintrittsöffnung und eine Bodenfläche auf und erstreckt sich zwischen der Eintrittsöffnung und der Bodenfläche. Der Aufnahmebereich verjüngt sich zwischen der Eintrittsöffnung und der Bodenfläche derart, dass sich bei einem Einlegen des elektrischen Leiters in den Aufnahmebereich ein Querschnitt des elektrischen Leiters verformt, wodurch der elektrische Leiter im Klemmsitz an dem Anschlusskontakt gehalten wird.

Der elektrische Leiter kann durch ein manuelles oder automatisiertes Hineindrücken in den Aufnahmebereich aufgrund der Verformung und der dabei auftretenden Spannung im Klemmsitz an den Anschlusskontakt angebunden werden.

Der Aufnahmebereich kann im Querschnitt trapez-förmig ausgebildet sein. Der Aufnahmebereich weist mindestens eine erste Seitenwand und mindestens eine zweite Seitenwand auf, wobei sich die mindestens eine erste und die mindestens eine zweite Seitenwand von gegenüberliegenden Seiten der Bodenfläche bis zu der Eintrittsöffnung erstrecken. Die erste und zweite Seitenwand sind zwischen der Eintrittsöffnung und der Bodenfläche derart angeordnet, dass sich der Aufnahmebereich ausgehend von der Eintrittsöffnung bis zur Bodenfläche hin kontinuierlich verjüngt. Dadurch ist die Halterung derart ausgebildet ist, dass der elektrische Leiter ohne ein Verbiegen der mindestens einen ersten und der mindestens einen zweiten Seitenwand an der Halterung fixierbar ist.

Gemäß einer Ausführungsform kann wobei zwischen der mindestens einen ersten Seitenwand und der Bodenfläche und zwischen der mindestens einen zweiten Seitenwand und der Bodenfläche jeweils eine Ecke gebildet sein. Die mindestens eine erste Seitenwand und die mindestens eine zweite Seitenwand können in Bezug auf eine Senkrechte auf die Bodenfläche jeweils in einem Neigungswinkel zwischen 5° bis 15° angeordnet sein. Vorzugsweise beträgt der Neigungswinkel 5° bis 7°.

Gemäß einer weiteren Ausgestaltungsform der Kontaktierungsvorrichtung kann der Abstand zwischen der mindestens einen ersten Seitenwand und der mindestens einen zweiten Seitenwand unmittelbar unterhalb der Eintrittsöffnung größer sein als die Breite der Bodenfläche zwischen der mindestens einen ersten Seitenwand und der mindestens einen zweiten Seitenwand. Insbesondere kann das Verhältnis zwischen dem Abstand zwischen der mindestens einen ersten Seitenwand und der mindestens einen zweiten Seitenwand unmittelbar unterhalb der Eintrittsöffnung und der Breite der Bodenfläche zwischen der mindestens einen ersten und der mindestens einen zweiten Seitenwand 1,2 bis 3 betragen.

Gemäß einer weiteren Ausführungsform der Kontaktierungsvorrichtung weist die Halterung mindestens einen Vorsprung, der die Eintrittsöffnung in den Aufnahmebereich verengt, auf. Wenn der elektrische Leiter durch die Eintrittsöffnung zunächst noch lose in den Aufnahmebereich der Halterung eingelegt wird, verhindert der Vorsprung ein Herausrutschen des Leiters aus dem Aufnahmebereich. Der Vorsprung kann in Form von Haken ausgestaltet sein. Der Vorsprung kann beispielsweise durch zwei Haken gebildet werden, wobei der Abstand der beiden Haken beziehungsweise Vorsprünge vorzugsweise dem Querschnitt des elektrischen Leiters angepasst ist. Die Vorsprünge können somit beispielsweise eine Klemmung beziehungsweise Fixierung in einer x-Richtung, in Richtung der Normalen auf die Bodenfläche, bewirken.

Der Aufnahmebereich kann als eine Materialaussparung in Form einer Nut in dem Material des Anschlusskontaktes ausgebildet sein. Die Materialaussparung kann derart geformt sein, dass der Querschnitt des elektrischen Leiters beim Hineindrücken des Leiters in den Aufnahmebereich mit einer Kraft beziehungsweise beim Andrücken des elektrischen Leiters mit einer Kraft gegen die Bodenfläche und die Seitenwände des Aufnahmebereichs in der Materialaussparung verformt wird und dadurch im Klemmsitz in dem Aufnahmebereich gehalten wird. Die innere Fläche der Aussparung muss dazu einem Querschnitt des elektrischen Leiters angepasst sein. Die Aussparung kann beispielsweise derart ausgebildet sein, dass ein zuvor annährend runder Querschnitt des elektrischen Leiters beim Hineindrücken des Leiters in den Aufnahmebereich verformt wird und somit der elektrische Leiter auch in einer z-Richtung senkrecht zu der x-Richtung fixiert werden kann.

Die Kontaktierungsvorrichtung umfasst des Weiteren einen Kontaktstift zum Anlegen eines elektrischen Signals. Der Anschlusskontakt und der Kontaktstift sind miteinander verbunden und aus dem gleichen Materialstück geformt.

Im Patentanspruch 9 ist ein Spulenkörper zum Bewickeln mit einem elektrischen Leiter definiert. Der Spulenkörper umfasst eine erfindungsgemäße Kontaktierungsvorrichtung zum Anbinden des elektrischen Leiters. Die Kontaktierungsvorrichtung kann beispielsweise in das Material des Spulenkörpers eingebettet sein. Die Kontaktierungsvorrichtung kann vom Material des Spulenkörpers umspritzt sein oder in das Material des Spulenkörpers eingegossen sein.

Im Patentanspruch 10 ist ein induktives elektrisches Bauelement, insbesondere eine Spule oder ein Transformator, angegeben. Das Bauelement umfasst den Spulenkörper der zuvor genannten Art, wobei der Spulenkörper mit dem elektrischen Leiter bewickelt ist. Der elektrische Leiter ist in dem Aufnahmebereich des Anschlusskontakts im Klemmsitz gehalten. Der elektrische Leiter kann dabei als ein Litzen- oder Lackdraht mit einem Querschnitt zwischen 0,05 mm² und 95 mm², beispielsweise mit einem Querschnitt von 1,6 mm², ausgebildet sein.

Ein erfindungsgemäßes Verfahren zum Anbinden eines elektrischen Leiters an eine Kontaktierungsvorrichtung eines Spulenkörpers ist im Patentanspruch 12 angegeben. Das Verfahren umfasst dementsprechend die folgenden Schritte:
- Bereitstellen des zuvor angegebenen Spulenkörpers,
- Fixieren des elektrischen Leiters an dem Anschlusskontakt der Kontaktierungsvorrichtung, indem der elektrische Leiter in den Aufnahmebereich des Anschlusskontakts derart eingelegt wird, dass bei dem Einlegen des elektrischen Leiters in den Aufnahmebereich der Querschnitt des elektrischen Leiters verformt wird, wodurch der elektrische Leiter im Klemmsitz an dem Anschlusskontakt gehalten wird.

Dabei wird der elektrische Leiter nach dem Einlegen durch die Eintrittsöffnung in den Aufnahmebereich zunächst durch den Vorsprung in einer ersten Richtung parallel zur Senkrechten auf die Bodenfläche des Aufnahmebereichs fixiert, so dass der elektrische Leiter nicht mehr aus dem Aufnahmebereich heraus gleiten kann. Nachfolgend wird der elektrische Leiter durch Andrücken gegen die Bodenfläche in einer zweiten Richtung senkrecht zu der ersten Richtung an dem Anschlusskontakt fixiert. Das Fixieren des elektrischen Leiters an dem Anschlusskontakt kann derart erfolgen, dass ein Ende des elektrischen Leiters aus der Halterung herausragt. Zum elektrischen Kontaktieren des Leiters an den Anschlusskontakt wird ein Lötmaterial auf das Ende des elektrischen Leiters aufgebracht. Dadurch schmilzt eine isolierende Ummantelung um die leitenden Drähte des elektrischen Leiters, wodurch das Ende des elektrischen Leiters mit dem Anschlusskontakt elektrisch kontaktiert wird.

Die Erfindung wird im Folgenden anhand von Figuren, die Ausführungsbeispiele der vorliegenden Erfindung zeigen, näher erläutert. Es zeigen:
- Figur 1A: eine Ausführungsform einer erfindungsgemäßen Kontaktierungsvorrichtung zum Anbinden eines elektrischen Leiters,
- Figur 1B: eine perspektivische Ansicht einer Ausführungsform einer erfindungsgemäßen Kontaktierungsvorrichtung zum Anbinden eines elektrischen Leiters,
- Figur 1C: eine Ausführungsform einer erfindungsgemäßen Kontaktierungsvorrichtung zum Anbinden eines elektrischen Leiters mit einem im Klemmsitz gehaltenen elektrischen Leiter,
- Figur 1D: eine Ausführungsform einer erfindungsgemäßen Kontaktierungsvorrichtung mit einer Fläche einer Aussparung,
- Figur 2A: eine nicht erfindungsgemäße Ausführungsform einer Kontaktierungsvorrichtung zum Anbinden eines elektrischen Leiters,
- Figur 2B: eine nicht erfindungsgemäße Ausführungsform einer Kontaktierungsvorrichtung zum Anbinden eines elektrischen Leiters,
- Figur 2C: eine nicht erfindungsgemäße Ausführungsform einer Kontaktierungsvorrichtung zum Anbinden eines elektrischen Leiters,
- Figur 2D: eine weitere Ausführungsform einer Kontaktierungsvorrichtung zum Anbinden eines elektrischen Leiters,
- Figur 2E: eine weitere Ausführungsform einer Kontaktierungsvorrichtung zum Anbinden eines elektrischen Leiters,
- Figur 3: eine Ausführungsform eines Spulenkörpers/eines induktiven elektrischen Bauelements mit einer Kontaktierungsvorrichtung zum Anbinden eines elektrischen Leiters.

In den Figuren 1A, 1B, 1C und 1D ist eine erfindungsgemäße Ausführungsform einer Kontaktierungsvorrichtung 100 zum Anbinden eines elektrischen Leiters dargestellt. Die Figuren zeigen unterschiedliche Ansichten der Kontaktierungsvorrichtung. Die Kontaktierungsvorrichtung 100 umfasst einen Anschlusskontakt 101 zum Fixieren des elektrischen Leiters. Der Anschlusskontakt 101 weist dazu eine Halterung 110 auf. Die Halterung 110 ist derart ausgebildet, dass der elektrische Leiter durch ein Einklemmen in die Halterung 110 an dem Anschlusskontakt 101 anschließbar ist, ohne dass dazu ein Verformen der Halterung notwendig ist.

Die Halterung 110 kann einen Aufnahmebereich 112 zur Aufnahme des elektrischen Leiters aufweisen. Der Aufnahmebereich 112 weist eine Eintrittsöffnung E112 und eine Bodenfläche B112 auf. Der Aufnahmebereich 112 erstreckt sich zwischen der Eintrittsöffnung E112 und der Bodenfläche B112. Der Aufnahmebereich 112 verjüngt sich zwischen der Eintrittsöffnung E112 und der Bodenfläche B112 derart, dass sich bei einem Einlegen des elektrischen Leiters 11 in den Aufnahmebereich 112 ein Querschnitt A11 des elektrischen Leiters 11 verformt, wodurch der elektrische Leiter im Klemmsitz an dem Anschlusskontakt 101 gehalten wird.

Figur 1C zeigt den elektrischen Leiter 11, der beim Einklemmen in die Halterung 110 verformt wird. Durch die Verformung seines Querschnitts A11 kann der elektrische Leiter 11 an dem Anschlusskontakt fixiert werden.

Die Halterung 110 kann mindestens einen Vorsprung 111 aufweisen, der die Eintrittsöffnung E112 in den Aufnahmebereich 112 verengt. Dieser Materialvorsprung kann über dem Aufnahmebereich 112 angeordnet sein. Anstelle eines einzigen Vorsprungs können wie bei der in Figur 1A, 1B, 1C und 1D vorgesehenen Ausführungsform auch zwei Materialvorsprünge 1111 und 1112 vorgesehen sein, die die Eintrittsöffnung E112 in den Aufnahmebereich 112 begrenzen beziehungsweise einengen.

Die Halterung 110 kann als eine Materialaussparung oder Nut im Material des Anschlusskontakts 101 ausgebildet sein. Die Fläche A112 des Aufnahmebereichs 112 ist an den Querschnitt des einzuklemmenden elektrischen Leiters angepasst. Die Aussparung kann beispielsweise derart ausgeformt sein, dass die Fläche A112 mindestens dem Querschnitt des elektrischen Leiters entspricht. Bezüglich ihrer Form kann die Aussparung beziehungsweise Nut der Halterung 110 im Querschnitt v-förmig oder, wie in den Figuren 1A, 1B, 1C und 1D gezeigt ist, trapezförmig ausgestaltet sein.

Der Aufnahmebereich 112 kann mindestens eine erste und zweite Seitenwand aufweisen. Im Ausführungsbeispiel der Figuren 1A, 1B, 1C und 1D weist der Aufnahmebereich 112 die Seitenwände S112a und S112b auf. Die Bodenfläche kann als eine ebene Fläche ausgeführt sein. Zwischen den Seitenwänden S112a, S112b und der ebenen Bodenfläche wird jeweils eine Ecke gebildet. Die Seitenwände S112a, S112b erstrecken sich von gegenüberliegenden Seiten der Bodenfläche B112 bis zu der Eintrittsöffnung E112. Die Seitenwände können in einem Neigungswinkel zur Bodenfläche angeordnet sein, so dass sich der Aufnahmebereich 112 ausgehend von der Eintrittsöffnung E112 kontinuierlich bis zu der Bodenfläche B112 verjüngt.

Die Halterung 110 ist durch den Vorsprung 111 dazu ausgebildet, beim Einlegen des elektrischen Leiters in den Aufnahmebereich den elektrischen Leiter in einer x-Richtung, senkrecht zur Normalen auf die Bodenfläche B112 zu fixieren. Der Vorsprung kann dazu die in den Figuren 1A bis 1D gezeigten Haken 1111, 1112 aufweisen. Beim Einlegen in den Aufnahmebereich ist somit sichergestellt, dass der elektrische Leiter nicht wieder aus dem Aufnahmebereich 112 herausrutscht.

Aufgrund der Verjüngung des Aufnahmebereichs 112 ist die Halterung 110 ferner dazu ausgebildet, den elektrischen Leiter bei einem weiteren Eindrücken in den Aufnahmebereich 112 in einer z-Richtung zu fixieren, wobei die x- und z-Richtung orthogonal zueinander ausgerichtet sind. Beim Anbinden des elektrischen Leiters an die Kontaktierungsvorrichtung wird der Querschnitt A11 des elektrischen Leiters zunächst von dem Vorsprung 111 und nachfolgend von der Form des Aufnahmebereichs 112 verformt.

Damit der Vorsprung 111 den elektrischen Leiter 11 in x-Richtung fixieren kann, kann der Abstand zwischen den Vorsprüngen 1111 und 1112 zwischen 70 % bis 85 % des Durchmessers des elektrischen Leiters betragen. Der Abstand sollte derart gewählt werden, dass beim Eindrücken des elektrischen Leiters in den Aufnahmebereich 112 ein Draht des elektrischen Leiters nicht verletzt wird.

Der Aufnahmebereich 112 kann unmittelbar unterhalb der Eintrittsöffnung breiter sein als unmittelbar über der Bodenfläche. Der Aufnahmebereich 112 kann derart ausgebildet sein, dass ein Verhältnis eines Außenmaß da, das einen Abstand zwischen den Seitenwänden S112a, S112b unmittelbar unterhalb der Eintrittsöffnung E112 angibt, zu einem Innenmaß di, dass eine Breite der Bodenfläche zwischen den Seitenwänden S112a, S112b angibt, beispielsweise 1,2 bis 3 beträgt.

Die Seitenwände S112a, S112b können in Bezug auf eine Senkrechte auf die Bodenfläche auf der Bodenfläche in einem Neigungswinkel zwischen 5° und 15° angeordnet sein. Als besonders vorteilhaft für die Klemmung des elektrischen Leiters 11 in dem Aufnahmebereich 112 hat es sich erwiesen, wenn der Winkel zwischen der Senkrechten auf die Bodenfläche B112 und den Seitenwänden 5° bis 7° beträgt.

Die Kontaktierungsvorrichtung 100 umfasst des Weiteren ein Kontaktierungselement 102 zum Anlegen eines elektrischen Signals an die Kontaktierungsvorrichtung. Das Kontaktierungselement 102 kann beispielsweise als ein Kontaktpin/Kontaktstift ausgebildet sein. Der Anschlusskontakt 101 ist elektrisch mit dem Kontaktpin 102 verbunden.

Die Figuren 2A, 2B und 2C zeigen weitere Ausführungsformen, die nicht unter den Gegenstand der Ansprüche fallen, des Anschlusskontakts 101 der Kontaktierungsvorrichtung 100. Bei der in Figur 2A gezeigten Ausführungsform weist die Halterung 110 lediglich einen trapezförmig ausgestalteten Aufnahmebereich 112 auf, in den der elektrische Leiter 11 durch Verformung seines Querschnitts eingeklemmt wird, so dass er an dem Anschlusskontakt 101 fixiert ist.

Die Figuren 2B, 2C, 2D und 2E zeigen weitere Ausführungsformen des Anschlusskontakts 101 der Kontaktierungsvorrichtung 100, bei denen der Anschlusskontakt 101 jeweils einen Vorsprung 111 und einen Aufnahmebereich 112 aufweist. Es wird angemerkt, dass die in den Figuren 2B und 2C gezeigten Ausführungsformen nicht erfindungsgemäße Ausgestaltungen eines Anschlusskontaktes zeigen. Bei der in Figur 2B gezeigten Ausführungsform umfasst die Halterung 110 zwei Vorsprünge 1111 und 1112, die die Eintrittsöffnung E112 in den Aufnahmebereich 112 der Halterung 110 einengen. Die Vorsprünge 1111, 1112 sind nach Innen in Richtung des Aufnahmebereichs 112 gewandt. Der Aufnahmebereich weist unter den Vorsprüngen 1111, 1112 jeweils eine Ausbuchtung auf. Dadurch ist der Aufnahmebereich 112 im oberen Bereich breiter ausgebildet und wird im unteren Bereich zur Bodenfläche B112 schmäler, um den Querschnitt eines eingelegten elektrischen Leiters zu verformen.

Bei der in Figur 2C gezeigten Ausführungsform weist der Anschlusskontakt 110 an einem Bodenteil 113 angeordnete Schenkel 114, 115 auf. Die beiden Schenkel sind unter Spannung nach oben hin zueinander gebogen, so dass die Eintrittsöffnung E112 in den Aufnahmebereich 112 eingeengt wird. Zum Einlegen des elektrischen Leiters 11 werden die beiden Schenkel 114, 115 auseinander gebogen und der elektrische Leiter durch die Eintrittsöffnung in den Aufnahmebereich eingelegt. Aufgrund der Spannung klemmen die beiden Schenkel danach den elektrischen Leiter innerhalb des Aufnahmebereichs zwischen den Schenkeln und der Bodenfläche B112 ein, so dass der elektrische Leiter fixiert ist.

Die Figuren 2D und 2E zeigen jeweils Ausführungsformen des Anschlusskontakts 101 der Kontaktierungsvorrichtung 100, bei denen der Anschlusskontakt 101 eine Halterung 110 mit einem Aufnahmebereich 112 aufweist. Die Halterung 110 weist jedoch lediglich einen Vorsprung 111 auf, der die Eintrittsöffnung E112 in den Aufnahmebereich 112 einengt. Bei der in Figur 2D gezeigten Ausführungsform erstreckt sich ein Vorsprung 1111 von der linken Seite über den Aufnahmebereich 112, während sich bei der in Figur 2E gezeigten Ausführungsform ein Vorsprung 1112 von der rechten Seite über den Aufnahmebereich 112 erstreckt.

Figur 3 zeigt einen Spulenkörper 10 beziehungsweise ein induktives elektrisches Bauelement 1 mit einer Kontaktierungsvorrichtung 100 nach einer der oben genannten Ausführungsformen. Im Ausführungsbeispiel der Figur 3 weist die Kontaktierungsvorrichtung die in den Figuren 1A, 1B, 1C und 1D angegebene Ausführungsform auf. Der Spulenkörper 10 kann beispielsweise aus einem Material aus Kunststoff ausgebildet sein und die Kontaktierungsvorrichtung 100 kann aus einem Metall ausgebildet sein. Die Kontaktierungsvorrichtung 100 kann in das Material des Spulenkörpers 10 eingegossen beziehungsweise vom Material des Spulenkörpers 10 umspritzt sein.

Beim Aufbringen des elektrischen Leiters 11 um den Spulenkörper 10 kann der elektrische Leiter zunächst mit einem Ende an dem Anschlusskontakt 101 der Kontaktierungsvorrichtung 100 fixiert werden, während der Rest des Leiters um den Spulenkörper gewickelt wird. Aufgrund der Fixierung des Endes des elektrischen Leiters in der x- und z-Richtung kann der elektrische Leiter mit einer Zugkraft um den Spulenkörper gewickelt werden. Die Vorsprünge der Halterung verhindern ein Herausgleiten des elektrischen Leiters aus dem Aufnahmebereich, während die zur Bodenfläche verjüngte Form des Aufnahmebereichs ein Herausrutschen des Leiters in z-Richtung verhindert.

Nach dem Wicklungsvorgang kann das andere freie Ende des elektrischen Leiters an eine an dem Spulenkörper 10 benachbart zu der Kontaktierungsvorrichtung 100 vorgesehenen Kontaktierungsvorrichtung angebunden werden. Dazu wird das freie Ende des elektrischen Leiters in den Aufnahmebereich des Anschlusskontakts dieser benachbarten Kontaktierungsvorrichtung geklemmt. Anschließend werden die Enden des elektrischen Leiters gekürzt und können beispielsweise an den jeweiligen Anschlusskontakt der Kontaktierungsvorrichtungen angelötet werden. Dadurch kann ein induktives elektrisches Bauelement 1, beispielsweise eine Spule oder ein Transformator, ausgebildet werden.

Der elektrische Leiter 11 kann beispielsweise ein Litzendraht oder auch ein Lackdraht sein. Mittels der Halterung der Kontaktierungsvorrichtung können der Litzendraht beziehungsweise der Lackdraht vor dem eigentlichen Lötprozess mechanisch an dem Anschlusskontakt der Kontaktierungsvorrichtung fixiert werden. Zum Anbinden des elektrischen Leiters an die Kontaktierungsvorrichtung sind somit keine kompliziert und aufwändig gestalteten Halterungen notwendig. Die Anbindung/Terminierung des elektrischen Leiters an die Kontaktierungsvorrichtung kann manuell oder maschinell automatisiert erfolgen.

Aufgrund der Fixierung des elektrischen Leiters in zueinander orthogonalen x- und z-Richtungen kann sich der elektrische Leiter nach einmaliger Fixierung an der Kontaktierungsvorrichtung nicht mehr von selbst lösen. Die Kontaktierungsvorrichtung ermöglicht es, insbesondere Litzendrähte beziehungsweise Lackdrähte mit einem größeren Querschnitt als der Querschnitt des Kontaktierungselements/Kontaktierungspins an der Kontaktierungsvorrichtung zu fixieren. Es lassen sich beispielsweise Litzen- beziehungsweise Lackdrähte mit einem Querschnitt von 1,6 mm² elektrisch mit einem Kontaktstift mit einem Querschnitt von 1 mm² verbinden.

### Bezugszeichenliste

- 1: induktives elektrisches Bauelement
- 10: Spulenkörper
- 11: elektrischer Leiter
- 100: Kontaktierungsvorrichtung
- 101: Anschlusskontakt
- 102: Kontaktstift
- 110: Halterung
- 111: Vorsprung
- 112: Aufnahmebereich
- 113: Bodenteil
- 114, 115: Schenkel
- B112: Bodenfläche
- S112: Seitenwand
- E112: Eintrittsöffnung

## Patentansprüche

1. Kontaktierungsvorrichtung (100) zum Anbinden eines elektrischen Leiters (11), umfassend:
- einen Anschlusskontakt (101) zum Fixieren des elektrischen Leiters (11) an die Kontaktierungsvorrichtung (100),
- wobei der Anschlusskontakt (101) eine Halterung (110) aufweist,
- wobei die Halterung (110) derart ausgebildet ist, dass der elektrische Leiter (11) durch ein Einklemmen in die Halterung (110) und ohne ein Verbiegen der Halterung (110) an die Kontaktierungsvorrichtung (100) anschließbar ist,
- wobei die Halterung (110) einen Aufnahmebereich (112) zur Aufnahme des elektrischen Leiters (11) aufweist,
- wobei der Aufnahmebereich (112) eine Eintrittsöffnung (E112) und eine ebene Bodenfläche (B112) aufweist und sich der Aufnahmebereich (112) zwischen der Eintrittsöffnung (E112) und der Bodenfläche (B112) erstreckt,
- wobei sich der Aufnahmebereich (112) ausgehend von der Eintrittsöffnung bis zu der Bodenfläche kontinuierlich derart verjüngt, dass sich bei einem Einlegen des elektrischen Leiters (11) in den Aufnahmebereich (112) ein Querschnitt (A11) des elektrischen Leiters (11) verformt, wodurch der elektrische Leiter im Klemmsitz an dem Anschlusskontakt (101) gehalten wird,
- wobei die Halterung (110) mindestens einen Vorsprung (1111, 1112), der die Eintrittsöffnung (E112) in den Aufnahmebereich (112) verengt, aufweist.

2. Kontaktierungsvorrichtung nach Anspruch 1,
wobei der Aufnahmebereich (112) im Querschnitt trapezförmig ausgebildet ist.

3. Kontaktierungsvorrichtung nach einem der Ansprüche 1 oder 2 ,
- wobei der Aufnahmebereich (112) mindestens eine erste Seitenwand (S112a) und mindestens eine zweite Seitenwand (S122b) aufweist,
- wobei sich die mindestens eine erste Seitenwand (S112a) und die mindestens eine zweite Seitenwand (S112b) von gegenüberliegenden Seiten der Bodenfläche (B112) bis zu der Eintrittsöffnung (E112) erstrecken,
- wobei die Halterung (110) derart ausgebildet ist, dass der elektrische Leiter (11) ohne ein Verbiegen der mindestens einen ersten Seitenwand (S112a) und der mindestens einen zweiten Seitenwand (S112b) an der Halterung (110) fixierbar ist.

4. Kontaktierungsvorrichtung nach einem der Ansprüche 1 bis 3,
wobei zwischen der mindestens einen ersten Seitenwand (S112a) und der Bodenfläche (B112) und zwischen der mindestens einen zweiten Seitenwand (S112b) und der Bodenfläche (B112) jeweils eine Ecke gebildet ist.

5. Kontaktierungsvorrichtung nach einem der Ansprüche 3 oder 4,
wobei die mindestens eine erste Seitenwand (S112a) und die mindestens eine zweite Seitenwand (S112b) in Bezug auf eine Senkrechte auf die Bodenfläche (B112) jeweils in einem Neigungswinkel zwischen 5° bis 15° angeordnet sind.

6. Kontaktierungsvorrichtung nach einem der Ansprüche 3 oder 4,
wobei der Abstand (da) zwischen der mindestens einen ersten Seitenwand (S112a) und der mindestens einen zweiten Seitenwand (S112b) unmittelbar unterhalb der Eintrittsöffnung (E112) größer als die Breite (di) der Bodenfläche (B112) zwischen der mindestens einen ersten Seitenwand (S112a) und der mindestens einen zweiten Seitenwand (S112b) ist.

7. Kontaktierungsvorrichtung nach Anspruch 6,
wobei das Verhältnis zwischen dem Abstand (da) zwischen der mindestens einen ersten Seitenwand (S112a) und der mindestens einen zweiten Seitenwand (S112b) unmittelbar unterhalb der Eintrittsöffnung (E112) und der Breite (di) der Bodenfläche (B112) zwischen der mindestens einen ersten Seitenwand (S112a) und der mindestens einen zweiten Seitenwand (S112b) 1,2 bis 3 beträgt.

8. Kontaktierungsvorrichtung nach einem der Ansprüche 1 bis 7, umfassend:
- einen Kontaktstift (102) zum Anlegen eines elektrischen Signals,
- wobei der Anschlusskontakt (101) und der Kontaktstift (102) miteinander verbunden und aus dem gleichen Materialstück geformt sind.

9. Spulenkörper (10) zum Bewickeln mit einem elektrischen Leiter (11), umfassend:
eine Kontaktierungsvorrichtung (100) zum Anschließen des elektrischen Leiters (11) nach einem der Ansprüche 1 bis 8.

10. Induktives elektrisches Bauelement, insbesondere Spule oder Transformator, umfassend:
- einen Spulenkörper (10) nach Anspruch 9,
- wobei der Spulenkörper (10) mit dem elektrischen Leiter (11) bewickelt ist,
- wobei der elektrische Leiter (11) in dem Aufnahmebereich (112) des Anschlusskontakts (101) im Klemmsitz gehalten wird.

11. Induktives elektrisches Bauelement nach Anspruch 10, wobei der elektrische Leiter (11) als ein Litzen- oder Lackdraht mit einem Querschnitt zwischen 0,05 mm² und 95 mm² ausgebildet ist.

12. Verfahren zum Anbinden eines elektrischen Leiters (11) an eine Kontaktierungsvorrichtung (100) eines Spulenkörpers (10), umfassend:
- Bereitstellen des Spulenkörpers (10) nach Anspruch 9,
- Fixieren des elektrischen Leiters (11) an dem Anschlusskontakt (101) der Kontaktierungsvorrichtung (100), indem der elektrische Leiter (11) in den Aufnahmebereich (112) des Anschlusskontakts (101) derart eingelegt wird, dass bei dem Einlegen des elektrischen Leiters in den Aufnahmebereich (112) der Querschnitt des elektrischen Leiters (11) verformt wird, wodurch der elektrische Leiter im Klemmsitz an dem Anschlusskontakt (101) gehalten wird.

13. Verfahren nach Anspruch 12,
wobei der elektrische Leiter (11) nach dem Einlegen durch die Eintrittsöffnung (E112) in den Aufnahmebereich (112) durch den Vorsprung (111) in einer ersten Richtung (x) parallel zur Senkrechten auf die Bodenfläche (B112) des Aufnahmebereichs (112) fixiert wird und nachfolgend durch ein Andrücken gegen die Bodenfläche (B112) in einer zweiten Richtung (z) senkrecht zu der ersten Richtung (x) an dem Anschlusskontakt (101) fixiert wird.

14. Verfahren nach einem der Ansprüche 12 oder 13, umfassend:
- Fixieren des elektrischen Leiters (11) an dem Anschlusskontakt (101) derart, dass ein Ende des elektrischen Leiters (11) aus der Halterung (112) herausragt,
- Aufbringen eines Lötmaterial auf das Ende des elektrischen Leiters, wodurch das Ende des elektrischen Leiters (11) mit dem Anschlusskontakt (101) elektrisch kontaktiert wird.

## Claims

1. Contacting device (100) for connecting an electrical conductor (11), comprising:
- a connection contact (101) for fixing the electrical conductor (11) to the contacting device (100),
- wherein the connection contact (101) has a retainer (110),
- wherein the retainer (110) is formed in such a way that the electrical conductor (11) can be connected to the contacting device (100) by being clamped in the retainer (110) and without bending of the retainer (110),
- wherein the retainer (110) has an accommodating region (112) for accommodating the electrical conductor (11),
- wherein the accommodating region (112) has an inlet opening (E112) and a flat base surface (B112) and the accommodating region (112) extends between the inlet opening (E112) and the base surface (B112),
- wherein the accommodating region (112) tapers continuously from the inlet opening to the base surface in such a way that a cross section (A11) of the electrical conductor (11) is deformed when the electrical conductor (11) is inserted into the accommodating region (112), whereby the electrical conductor is retained on the connection contact (101) in a clamping seat,
- wherein the retainer (110) has at least one protrusion (1111, 1112), which narrows the inlet opening (E112) into the accommodating region (112).

2. Contacting device according to Claim 1,
wherein the accommodating region (112) is trapezoidal in cross section.

3. Contacting device according to Claim 1 or Claim 2,
- wherein the accommodating region (112) has at least one first side wall (S112a) and at least one second side wall (S122b),
- wherein the at least one first side wall (S112a) and the at least one second side wall (S112b) extend from opposite sides of the base surface (B112) to the inlet opening (E112),
- wherein the retainer (110) is formed in such a way that the electrical conductor (11) can be fixed to the retainer (110) without bending of the at least one first side wall (S112a) and the at least one second side wall (S112b) .

4. Contacting device according to any one of Claims 1 to 3,
wherein a corner is formed between the at least one first side wall (S112a) and the base surface (B112) and between the at least one second side wall (S112b) and the base surface (B112).

5. Contacting device according to Claim 3 or Claim 4, wherein the at least one first side wall (S112a) and the at least one second side wall (S112b) are each arranged at an angle of inclination between 5° to 15° with respect to a perpendicular to the base surface (B112).

6. Contacting device according to Claim 3 of Claim 4, wherein the distance (da) between the at least one first side wall (S112a) and the at least one second side wall (S112b) immediately beneath the inlet opening (E112) is greater than the width (di) of the base surface (B112) between the at least one first side wall (S112a) and the at least one second side wall (S112b).

7. Contacting device according to Claim 6,
wherein the ratio between the distance (da) between the at least one first side wall (S112a) and the at least one second side wall (S112b) immediately beneath the inlet opening (E112) and the width (di) of the base surface (B112) between the at least one first side wall (S112a) and the at least one second side wall (S112b) is 1.2 to 3.

8. Contacting device according to any one of Claims 1 to 7, comprising:
- a contact pin (102) for applying an electrical signal,
- wherein the connection contact (101) and the contact pin (102) are interconnected and are formed from the same material piece.

9. Coil former (10) around which an electrical conductor (11) is to be wound, comprising:
a contacting device (100) for connection of the electrical conductor (11) according to one of Claims 1 to 8.

10. Inductive electrical component, in particular coil or transformer, comprising:
- a coil former (10) according to Claim 9,
- wherein the electrical conductor (11) is wound around the coil former (10),
- wherein the electrical conductor (11) is retained in the accommodating region (112) of the connection contact (101) in a clamping seat.

11. Inductive electrical component according to Claim 10,
wherein the electrical conductor (11) is formed as a stranded or enamelled wire with a cross section between 0.05 mm² and 95 mm².

12. Method for connecting an electrical conductor (11) to a contacting device (100) of a coil former (10), comprising:
- providing the coil former (10) according to Claim 9,
- fixing the electrical conductor (11) to the connection contact (101) of the contacting device (100) by inserting the electrical conductor (11) into the accommodating region (112) of the connection contact (101) in such a way that the cross section of the electrical conductor (11) is deformed when the electrical conductor is inserted into the accommodating region (112), whereby the electrical conductor is retained on the connection contact (101) in a clamping seat.

13. Method according to Claim 12,
wherein the electrical conductor (11), following the insertion through the inlet opening (E112) into the accommodating region (112), is fixed by the protrusion (111) in a first direction (x) parallel to the perpendicular to the base surface (B112) of the accommodating region (112) and is then fixed to the connection contact (101) in a second direction (z) perpendicular to the first direction (x) by being pressed against the base surface (B112).

14. Method according to Claim 12 or Claim 13, comprising:
- fixing the electrical conductor (11) to the connection contact (101) in such a way that an end of the electrical conductor (11) protrudes from the retainer (112),
- applying a solder material to the end of the electrical conductor, whereby the end of the electrical conductor (11) is electrically contacted with the connection contact (101).

## Revendications

1. Dispositif de mise en contact (100) pour relier un conducteur électrique (11), comprenant :
- un contact de connexion (101) pour fixer le conducteur électrique (11) au dispositif de mise en contact (100),
- le contact de connexion (101) présentant un support (110),
- le support (110) étant réalisée de telle sorte que le conducteur électrique (11) peut être connecté au dispositif de mise en contact (100) en étant serré dans le support (110) et sans fausser le support (110),
- le support (110) présentant une zone de réception (112) pour recevoir le conducteur électrique (11),
- la zone de réception (112) présentant une ouverture d'entrée (E112) et une surface de fond plane (B112), et la zone de réception (112) s'étendant entre l'ouverture d'entrée (E112) et la surface de fond (B112),
- dans lequel la zone de réception (112), en partant de l'ouverture d'entrée jusqu'à la surface de fond, s'amincit en continu de telle sorte que lorsque le conducteur électrique (11) est posé dans la zone de réception (112), une section transversale (A11) du conducteur électrique (11) se déforme de manière à ce que le conducteur électrique soit retenu par ajustement serré sur le contact de connexion (101),
- le support (110) présentant au moins une saillie (1111, 1112) qui rétrécit l'ouverture d'entrée (E112) dans la zone de réception (112).

2. Dispositif de mise en contact selon la revendication 1, dans lequel la zone de réception (112) est réalisée en forme de trapèze en section transversale.

3. Dispositif de mise en contact selon l'une quelconque des revendications 1 ou 2,
- dans lequel la zone de réception (112) présente au moins une première paroi latérale (S112a) et au moins une deuxième paroi latérale (S122b),
- ladite au moins une première paroi latérale (S112a) et ladite au moins une deuxième paroi latérale (S112b) s'étendant à partir de faces opposées de la surface de fond (B112) jusqu'à l'ouverture d'entrée (E112),
- le support (110) étant réalisée de telle sorte que le conducteur électrique (11) peut être fixé à le support (110) sans fausser ladite au moins une première paroi latérale (S112a) et ladite au moins une deuxième paroi latérale (S112b).

4. Dispositif de mise en contact selon l'une quelconque des revendications 1 à 3, dans lequel respectivement un coin est formé entre ladite au moins une première paroi latérale (S112a) et la surface de fond (B112) et entre ladite au moins une deuxième paroi latérale (S112b) et la surface de fond (B112).

5. Dispositif de mise en contact selon l'une quelconque des revendications 3 ou 4, dans lequel ladite au moins une première paroi latérale (S112a) et ladite au moins une deuxième paroi latérale (S112b) sont disposées respectivement selon un angle d'inclinaison compris entre 5° et 15° par rapport à une verticale à la surface de fond (B112).

6. Dispositif de mise en contact selon l'une quelconque des revendications 3 ou 4, dans lequel la distance (da) entre ladite au moins une première paroi latérale (S112a) et ladite au moins une deuxième paroi latérale (S112b) juste au-dessous de l'ouverture d'entrée (E112) est supérieure à la largeur (di) de la surface de fond (B112) entre ladite au moins une première paroi latérale (S112a) et ladite au moins une deuxième paroi latérale (S112b).

7. Dispositif de mise en contact selon la revendication 6, dans lequel le rapport entre la distance (da) entre ladite au moins une première paroi latérale (S112a) et ladite au moins une deuxième paroi latérale (S112b) juste au-dessous de l'ouverture d'entrée (E112) et la largeur (di) de la surface de fond (B112) entre ladite au moins une première paroi latérale (S112a) et ladite au moins une deuxième paroi latérale (S112b) est de 1,2 à 3.

8. Dispositif de mise en contact selon l'une quelconque des revendications 1 à 7, comprenant :
- une broche de contact (102) pour appliquer un signal électrique,
- le contact de connexion (101) et la broche de contact (102) étant reliés l'un à l'autre et formés à partir du même morceau de matériau.

9. Corps de bobine (10) à bobiner avec un conducteur électrique (11), comprenant :
un dispositif de mise en contact (100) pour connecter le conducteur électrique (11) selon l'une quelconque des revendications 1 à 8.

10. Composant électrique inductif, en particulier une bobine ou un transformateur, comprenant :
- un corps de bobine (10) selon la revendication 9,
- le corps de bobine (10) étant bobiné avec un conducteur électrique (11),
- le conducteur électrique (11) étant retenu par ajustement serré dans la zone de réception (112) du contact de connexion (101).

11. Composant électrique inductif selon la revendication 10, dans lequel le conducteur électrique (11) est réalisé sous forme de fil torsadé ou de fil laqué ayant une section transversale comprise entre 0,05 mm² et 95 mm².

12. Procédé permettant de relier un conducteur électrique (11) à un dispositif de mise en contact (100) d'un corps de bobine (10), comprenant les étapes consistant à :
- fournir le corps de bobine (10) selon la revendication 9,
- fixer le conducteur électrique (11) au contact de connexion (101) du dispositif de mise en contact (100) en posant le conducteur électrique (11) dans la zone de réception (112) du contact de connexion (101) de telle sorte que lors de la pose du conducteur électrique dans la zone de réception (112), la section transversale du conducteur électrique (11) se déforme de manière à ce que le conducteur électrique soit retenu par ajustement serré sur le contact de connexion (101) .

13. Procédé selon la revendication 12, dans lequel, après avoir été posé à travers l'ouverture d'entrée (E112) dans la zone de réception (112), le conducteur électrique (11) est fixé par la saillie (111) dans une première direction (x) parallèle à la verticale à la surface de fond (B112) de la zone de réception (112), et est ensuite fixé au contact de connexion (101) en étant pressé contre la surface de fond (B112) dans une deuxième direction (z) perpendiculaire à la première direction (x).

14. Procédé selon l'une quelconque des revendications 12 ou 13, comprenant les étapes consistant à :
- fixer le conducteur électrique (11) au contact de connexion (101) de telle sorte qu'une extrémité du conducteur électrique (11) dépasse du support (110),
- appliquer un métal d'apport à l'extrémité du conducteur électrique de manière à ce que l'extrémité du conducteur électrique (11) soit mise en contact électrique avec le contact de connexion (101).
